# EUROPÄISCHE PATENTSCHRIFT

(11) **EP 1 206 324 B1**
(45) Veröffentlichungstag und Bekanntmachung des Hinweises auf die Patenterteilung: **30.07.2003**
(21) Anmeldenummer: 00947902.3
(22) Anmeldetag: 30.06.2000
(51) Int. Cl.: B05C 11/10, B05C 1/08

(54) **VORRICHTUNG ZUM TEMPERIEREN VON BESCHICHTUNGSMEDIEN**
DEVICE FOR TEMPERING COATINGS
DISPOSITIF POUR L'EQUILIBRAGE DE TEMPERATURES DE MILIEUX D'ENDUCTION

(30) Priorität: 07.08.1999 DE 19937468
(43) Veröffentlichungstag der Anmeldung: 22.05.2002
(73) Patentinhaber: MAN Roland Druckmaschinen AG, 63075 Offenbach (DE)
(72) Erfinder: SCHÖLZIG, Jürgen, D-55126 Mainz-Finthen (DE); EITEL, Hans-Georg, D-61348 Bad-Homburg (DE)
(74) Vertreter: Stahl, Dietmar, Dipl.-Ing.
(86) Internationale Anmeldenummer: EP0006130
(87) Internationale Veröffentlichungsnummer: WO01010569

(56) Entgegenhaltungen:
- FR-A- 2 275 800
- US-A- 4 395 968

## Beschreibung

Die Erfindung betrifft eine Vorrichtung zum Temperieren von Beschichtungsmedien nach dem Oberbegriff des Patentanspruchs 1.

### [Stand der Technik]

In Auftragswerken für Druckmaschinen beispielsweise in Lakkierwerken ist es bekannt die Viskosität des Beschichtungsmediums über Mittel zum Temperieren zu regulieren. Dies dient dazu, die Verarbeitungsfähigkeit der Beschichtungsmedien für verschiedene Arten von Medien und für verschiedene Verfahrensweisen zum Auftragen regulieren zu können. Damit wird der Arbeitsbereich eines solchen Auftragswerkes erweitert.

Aus der US 5520739 A ist beispielsweise eine Vorrichtung zum Beschichten einer Oberfläche in einem Druckprozeß bekannt. Darin wird beschrieben, daß aus einem einzigen Vorratsbehälter eine Beschichtungszusammensetzung für verschiedene Systeme zur Zufuhr der Beschichtungszusammensetzungen zu Druckprozessen bereitgestellt werden kann. Jede Einrichtung zur Zufuhr der Beschichtungszusammensetzung ist als Reaktorbehälter beschrieben, in dem die Temperatur und damit auch die Viskosität der Beschichtungszusammensetzung beeinflusst werden können. Dazu sind in dem Reaktorbehälter ein Wärmetauscher und eine Temperatursensorik sowie ein Viskosimeter zur Bestimmung der Viskosität der Beschichtungszusammensetzung vorgesehen.

Die beschriebene Vorrichtung hat den Nachteil, daß die Beschichtungszusammensetzung nur im Vorgriff zum eigentlichen Druckprozeß bzw. Beschichtungsprozeß beeinflusst werden kann. Auf dem Weg zwischen dem Reaktorbehälter und dem Druckprozeß können sich die physikalischen Bedingungen der Beschichtungszusammensetzung wieder ändern.

Ein weiterer Nachteil der beschriebenen Vorrichtung ist, daß nicht alle Verfahrensabläufe durch die Verfahrensabläufe der Temperierung erfasst werden. Es ist beispielsweise notwendig Abläufe für das Spülen bzw. Reinigen des Auftragwerkes und der darin enthaltenen die Beschichtungszusammensetzung transportierenden Elemente vorzusehen, um eine dauerhafte Verunreinigung durch aushärten der Beschichtungszusammensetzung zu vermeiden. Hierbei ist es vorteilhaft, die Temperatur des Reinigungsprozesses zu beeinflussen. Dies ist mit der beschriebenen Vorrichtung nicht möglich.

### [Aufgabe der Erfindung]

Aufgabe der Erfindung ist es daher die Temperierung eines Beschichtungsmediums nahe am Druckprozeß zu beeinflussen und andererseits Sorge zu tragen, daß Reinigungsprozesse ebenfalls durch Temperiermechanismen unterstützt werden können.

Die Lösung dieser Aufgabe gestaltet sich nach dem Kennzeichen der Anspruchs 1. Hierbei kommt vorteilhaft zur Geltung, daß dem Auftragwerk ein das Beschichtungsmedium aufnehmender temperierbarer Behälter zugeordnet ist. Diesem Behälter können in besonders vorteilhafter Weise sowohl Beschichtungsmedium als auch ein der Reinigung dienendes Spühlmedium zugeführt werden. Durch die Zuführung des Spülmediums in den Zwischenbehälter ist dieses ebenfalls auf eine für den Reinigungsprozeß geeignete Temperatur einstellbar. Hierbei wird der Zwischenbehälter in geeigneter Weise von den Behältern zur Zufuhr des Beschichtungsmediums getrennt. Durch die aufgezeigte Anordnung ist jederzeit sichergestellt, daß alle mit dem Beschichtungsmedium in Berührung kommenden Elemente angemessen gereinigt werden können.
Die Wirkung der verbesserten Reinigung ist auch in weiterer vorteilhafter Anordnung mittels temperierter Elemente zur Führung und Dosierung des Beschichtungsmediums erzielbar.

### [Beispiele]

Die Erfindung wird im Folgenden an Hand von zeichnerischen Darstellungen näher erläutert. Darin zeigen:
- Fig. 1: ein Auftragswerk und
- Fig. 2 a bis 2 c: eine Versorgungseinrichtung mit einem temperierbaren Zwischenbehälter im Normal im Spühlbetrieb

In Figur 1 ist ein Auftragswerk beschrieben. Das Auftragswerk beinhaltet einen Druckzylinder 1 zur Führung eines zu beschichtenden Bogens, einen Formzylinder 2 zur Übertragung einer Schicht des Beschichtungsmediums auf den zu bedruckenden Bogen und ein Dosierwerk zu Erzeugung der Beschichtung. Das Dosierwerk besteht im gezeigt Fall aus einer Auftragwalze, die als Rasterwalze 3 ausgebildet ist und zum Transport des Beschichtungsmediums gleichmäßig mit Näpfchen versehen ist. An dieser Rasterwalze 3 ist ein Kammerrakel 4 angestellt, dessen beide Rakel gemeinsam mit dem Körper des Kammerrakels 4 einen Raum zum Zuführen des Beschichtungsmediums bilden. Das Kammerrakel 4 wird mit seinen beiden Rakeln gegen die Rasterwalze 3 angestellt und überträgt unter Zufuhr des Beschichtungsmediums mittels einer Pumpe das Beschichtungsmedium in die Vertiefungen der Rasterwalze 3. Das Beschichtungsmedium wird beim Abwälzen der Rasterwalze 3 auf der Oberfläche des Formzylinders 2 an eine dort befestigte Druckform abgegeben. Die Druckform kann eine das gesamte Sujet eines Druckbogens überstreichende einheitliche Fläche sein, sie kann aber auch nur für Teile des Druckbogens vorgesehen sein.

Dem Kammerrakel 4 wird das Beschichtungsmedium mittels Förderleitungen A zugeführt und mittels Förderleitungen B von dort wieder abgeführt. Die Förderleitungen A und B sind mit dem Mediumfördersystem, das Förder- und Saugpumpen beinhaltet, verbunden.

In den Figuren 2 a, 2 b und 2 c ist ein System zur Temperierung im Zusammenhang mit einem Zwischenbehälter 5 gezeigt. Der Zwischenbehälter 5 ist derart angeordnet, daß er einerseits mit Beschichtungsmedium aus einem Vorratsbehälter 6 versorgt werden kann. Mit dem Zwischenbehälter 5 sind auch die Förderleitungen A und B verbunden. Andererseits kann der Zwischenbehälter 5 auch mit einem ein Schmutzmedium beinhaltenden Behälter 7 verbunden werden. Dadurch wird im Betrieb bei Beschichtung das Beschichtungsmedium durch den Zwischenbehälter 5 geführt und dort auf eine bestimmte Temperatur eingestellt. Dies kann durch Kühlung oder Heizung erfolgen. Dazu sind Sensoren vorzusehen, die die Temperatur des Beschichtungsmediums erfassen. Die Sensoren können an dem Zwischenbehälter 5 oder an der Beschichtungseinrichtung selbst angeordnet sein. Durch die Temperierung wird der Verarbeitungsprozeß sichergestellt.

Für die entsprechenden Verbindungen sind geeignete Leitungsund Ventilsysteme vorgesehen.

Beim Reinigen des gesamten Lack- bzw. Beschichtungsmediumsystemes kann nun wiederum das Spülmittel durch den Zwischenbehälter 5 geführt werden. Je nach Art des zu verarbeitenden Beschichtungsmediums kann nun eine unterschiedliche Temperatur des Spülmediums eingestellt werden. Dadurch wird sowohl die Zufuhr des Beschichtungsmediums in Form einer Nachdosierpumpe 8 als auch der gesamte Beschichtungsmedienkreislauf in optimaler Weise und in kürzest möglicher Zeit gereinigt. Die Nachdosierpumpe 8 kann sogar zum Umpumpen des Spülmittels beim Reinigen dienen.

Auf die beschriebene Weise wird also der Zwischenbehälter 5 als Temperierbehälter in den Beschichtungsmedien- und den Spülkreislauf eingebunden. Der Zwischenbehälter 5 ist ein eigenständiges austauschbares Element und kann abhängig von seiner Funktion zum Heizen oder Kühlen eingesetzt werden. Der Vorteil eines Zwischenbehälters 5 besteht unter anderem darin, daß er nicht als Durchlaufwärmetauscher fungiert. Durchlaufwärmetauscher sind üblicherweise wegen der kurzen Verweildauer des zu temperierenden Mediums mit großem Energieaufwand zu betreiben und bieten nur mangelhafte bzw. extrem erschwerte Reinigungsmöglichkeiten.

Bei einer entsprechenden Dimensionierung kann der Zwischenbehälter 5 als Vorratsbehälter für einen Druckauftrag verwendet werden. Dann wird die Verbindung zum Vorratsbehälter 6 nach Füllung des Zwischenbehälters 5 unterbrochen und die Nachdosierpumpe 8 pumpt das Beschichtungsmedium lediglich im Umwälzbetrieb zur Aufrechterhaltung der Konsistenz um. Dieses Verfahren kann auch zum Beenden eines Druckauftrages verwendet werden. Dann wird die Zufuhr von Beschichtungsmedium vom Vorratsbehälter 6 zum Zwischenbehälter 5 rechtzeitig unterbrochen, sodaß die verbleibende Menge an Beschichtungsmedium im Zwischenbehälter 5 noch ausreicht, um den Druckauftrag noch sicher zu beenden. Damit wird Aufwand für das Rückfördern von Beschichtungsmedium in den Vorratsbehälter 6 und Zeit beim Reinigen des System eingespart.

Zur Sicherstellung einer gleichmäßigen Verarbeitung unterschiedlichster Beschichtungsmedien können an dem Auftragswerk weiterhin unterschiedliche Temperiereinrichtungen vorgesehen. Im Bereich des Kammerrakels 4 kann im Rakelkörper oder an diesen angesetzt eine Wärmetauschereinrichtung beliebiger bekannter Art eingesetzt werden. Damit läßt sich der Rakelkörper inklusive der mit diesem verbundenen Rakel auf eine bestimmte Temperatur einstellen, die wiederum auf das in dem Kammerrakel 4 vorhandene Beschichtungsmedium übertragen wird. Weiterhin kann die Rasterwalze 3 mit einer aus Farbwerken von Rotationsdruckmaschinen bekannten Temperiereinrichtung versehen sein. Dazu kann die Rasterwalze 3 mit einer Reihe von Strömungskanälen durchzogen sein, die wechselseitig mit einer Temperierflüssigkeit durchströmt werden.
Eine weiter Möglichkeit zur Temperierung besteht darin den Formzylinder 2 mit einer wie von der Rasterwalze 3 her bekannten Temperiereinrichtung zu versehen.
Alternativ kann zur Beschichtung mittels eines Kammerrakels und einer Rasterwalze auch ein Walzenbeschichtungswerk vorgesehen sein. Durch Anordnung von Temperiereinrichtungen an beiden Walzen gegebenenfalls auch nur an einer der beiden Walzen läßt sich die Temperatur des zu übertragenden Beschichtungsmediums genauso einstellen.
Ausgeweitet werden kann das beschriebene System dadurch, daß in Walzenlackierwerken bzw. Walzenbeschichtungseinheiten auch eine eventuell vorzusehende Lackwanne vergleichbar mit dem Kammerrakel oder der Lackzulauf an einem sogenannten Quetschwalzensystem, zum Beispiel ein in einen Lackvorrat zwischen den das Quetschwalzensystem bildenen beiden Walzen tauchendes Lackschwert, temperierbar ist.

Weiterhin können Reinigungsflüssigkeiten, die auf die mit dem Beschichtungsmedium in Verbindung kommenden Oberflächen aufzutragen sind, ebenfalls temperiert, vorzugsweise erwärmt werden.

### [Bezugszeichenliste]

- 1: Druckzylinder
- 2: Formzylinder
- 3: Rasterwalze
- 4: Kammerrakel
- 5: Zwischenbehälter
- 6: Vorratsbehälter
- 7: Schmutzbehälter
- 8: Nachdosierpumpe

- A: Zuführleitung
- B: Abführleitung

## Patentansprüche

1. Vorrichtung zum Temperieren von Beschichtungsmedien in einem Auftragswerk bestehend aus einem Bogentransportsystem, einem Formzylinder zum Auftragen des Beschichtungsmediums auf einen Bedruckstoff, einer Auftragwalze zum Auftragen des Beschichtungsmediums auf den Formzylinder bzw. eine darauf angeordnete Druckform, einem Dosiersystem zur Festlegung der Menge des auf die Auftragwalze übertragenen Beschichtungsmediums und einem System zur Zufuhr eines Beschichtungsmediums zu dem Auftragswerk, wobei Mittel zur Erfassung der Temperatur des Beschichtungsmediums und Mittel zur Beeinflussung der Temperatur des Beschichtungsmediums im Bereich der Transportwege des Beschichtungsmediums vorgesehen sind,
**dadurch gekennzeichnet,**
**daß** in schaltbarer Verbindung zwischen einem Vorratsbehälter (6) für Beschichtungsmedium, dem Auftragswerk und einem Schmutzmittelbehälter (7) ein temperierbarer Zwischenbehälter (5) angeordnet ist, derart, daß die Temperatur des Beschichtungsmediums vor der Dosierung oder eines Spülmediums beim Reinigen der das Beschichtungsmedium führenden Elemente beeinflussbar ist.

2. Vorrichtung nach Anspruch 1,
**dadurch gekennzeichnet,**
**daß** die schaltbare Verbindung derart ausgeführt ist, daß wenigstens eine Verbindung des Vorratsbehälter (6) über den Zwischenbehälter (5) zum Auftragswerk herstellbar ist, und/oder
**daß** wenigstens eine Verbindung zwischen einem Ablauf des Zwischenbehälters (5) über eine Förderpumpe zu Zulauf des Zwischenbehälters (5) bei abgeschalteter Verbindung zum Vorratsbehälter (6) herstellbar ist, und/oder
**daß** wenigstens eine Verbindung zwischen dem Zwischenbehälter (5) und dem Schmutzmittelbehälter (7) bei abgeschalteter Verbindung zum Vorratsbehälter (6) herstellbar ist.

3. Verfahren zum Temperieren von Beschichtungsmedien in einem Auftragswerk bestehend aus einem Bogentransportsystem, einem Formzylinder zum Auftragen des Beschichtungsmediums auf einen Bedruckstoff, einer Auftragwalze zum Auftragen des Beschichtungsmediums auf den Formzylinder bzw. eine darauf angeordnete Druckform, einem Dosiersystem zur Festlegung der Menge des auf die Auftragwalze übertragenen Beschichtungsmediums und einem System zur Zufuhr eines Beschichtungsmediums zu dem Auftragswerk, wobei Mittel zur Erfassung der Temperatur des Beschichtungsmediums und Mittel zur Beeinflussung der Temperatur des Beschichtungsmediums im Bereich der Transportwege des Beschichtungsmediums vorgesehen sind,
**dadurch gekennzeichnet,**
**daß** einem in schaltbarer Verbindung zwischen einem Vorratsbehälter (6) für Beschichtungsmedium, dem Auftragswerk und einem Schmutzmittelbehälter (7) angeordneten temperierbaren Zwischenbehälter (5) im Beschichtungsbetrieb aus dem Vorratsbehälter (6) Beschichtungsmedium zugeführt und von diesem in temperiertem Zustand an das Auftragswerk abgeführt wird,
und **daß** zur Reinigung des gesamten Systems der Zwischenbehälter (5) mit dem Schmutzmittelbehälter (7) verbunden wird, derart daß im System umgeführtes Spülmittel durch den Zwischenbehälter (5) geführt wird.

4. Verfahren nach Anspruch 3,
**dadurch gekennzeichnet,**
**daß** bei geringerem Bedarf an Beschichtungsmedium die Verbindung zum Vorratsbehälter (6) unterbrochen und das Beschichtungsmedium im Zwischenbehälter (5) umgewälzt wird.

5. Verfahren nach Anspruch 3,
**dadurch gekennzeichnet,**
**daß** beim Reinigen Spülmittel durch einen Kreislauf über den Zwischenbehälter (5), den Schmutzmittelbehälter (7) und das Auftragswerk unter Einschluß einer Zuführpumpe für das Beschichtungsmedium geführt wird, wobei das Spülmittel temperiert wird.

## Claims

1. Device for tempering coating media in an applicator unit consisting of a sheet transport system, a forme cylinder for application of the coating medium to a printed material, an applicator roller for applying the coating medium on to the forme cylinder or on to a print forme arranged thereon, a metering system determining the quantity of coating medium transferred to the applicator roller and a system for feeding a coating medium to the applicator unit, wherein means are provided for sensing the temperature of the coating medium and means for influencing the temperature of the coating medium in the region of the transport path of the coating medium, **characterised in that** in a switchable connection between a storage container (6) for coating medium, the applicator unit and a contaminated medium container (7), an intermediate container (5) which can be tempered is arranged in such a fashion that the temperature can be influenced of the coating medium prior to the metering or of a rinsing medium during cleaning the elements conveying the coating medium.

2. Device according to Claim 1, **characterised in that** the switchable connection is constructed in such a fashion that at least a connection of the storage container (6) via the intermediate container (5) to the applicator unit can be made and/or that at least one connection can be made between an outlet of the intermediate container (5) via a feed pump for feed of the Intermediate container (5) with the connection to the storage container (6) switched off, and/or that at least a connection can be made between the intermediate container (5) and the contaminated medium container (7) with the connection to the storage container (6) switched off.

3. Process for tempering coating media in an applicator unit consisting of a sheet transport system, a forme cylinder for applying the coating medium to a printed material, an applicator roller for applying the coating medium on to the forma cylinder or on to a printing forme arranged thereon, a metering system for determining the quantity of coating medium transferred on to the applicator roller and a system for feed of a coating medium to the applicator unit, wherein means for sensing the temperature of the coating medium and means for influencing the temperature of the coating medium in the region of the transport path of the coating medium are provided, **characterised in that** in coating operation coating medium is fed from the storage container (6) to an intermediate container (5) which can be tempered and arranged in a switchable connection between a storage container (6) for coating medium, the applicator unit and a contaminated medium container (7) and is fed away from this in tempered condition to the applicator unit, and that for cleaning the entire system, the intermediate container (5) is connected with the contaminated medium container (7) in such a fashion that rinsing agent circulated in the system is fed through the intermediate container (5).

4. Process according to Claim 3, **characterised in that** with a smaller requirement on coating medium, the connection to the storage container (6) is interrupted and the coating medium is circulated in the intermediate container (5).

5. Process according to Claim 3, **characterised in that** for cleaning, rinsing agent is guided through a circuit via the intermediate container (5), the contaminated medium container (7) and the applicator unit including a feed pump for the coating medium, wherein the rinsing medium is tempered.

## Revendications

1. Dispositif pour l'équilibrage en température d'agents d'enrobage dans une unité d'application, constituée d'un système de transport de feuilles, d'un cylindre porte-cliché pour appliquer l'agent d'enrobage sur une matière d'impression, d'un rouleau d'application pour appliquer l'agent d'enrobage sur le cylindre porte-cliché ou un cliché agencé sur celui-ci, d'un système de dosage pour déterminer la quantité de l'agent d'enrobage transmis sur le rouleau d'application, et d'un système pour l'amenée d'un agent d'enrobage à l'unité d'application, des moyens pour détecter la température de l'agent d'enrobage et des moyens pour influencer la température de l'agent d'enrobage étant prévus dans la zone des voies de transport de l'agent d'enrobage,
**caractérisé en ce qu'**un récipient intermédiaire (5) pouvant être équilibrer en température est agencé en liaison commutable entre un réservoir (6) pour l'agent d'enrobage, l'unité d'application et un récipient de saletés (7), de sorte que la température de l'agent d'enrobage avant le dosage ou d'un agent de lavage lors du nettoyage des éléments guidant l'agent d'enrobage peut être influencée.

2. Dispositif selon la revendication 1,
**caractérisé en ce que** la liaison commutable est réalisée de sorte qu'au moins une liaison du réservoir (6), via le récipient intermédiaire (5), vers l'unité d'application peut être réalisée et/ou qu'au moins une liaison entre une sortie du récipient intermédiaire (5), via une pompe d'alimentation, pour l'accès du récipient intermédiaire (5) lorsque la liaison vers le réservoir (6) est coupée, peut être réalisée et/ou **en ce qu'**au moins une liaison entre le récipient intermédiaire (5) et le récipient de saletés (7) peut être réalisée lorsque la liaison vers le réservoir (6) est coupée.

3. Procédé pour l'équilibrage en température d'agents d'enrobage dans une unité d'application, constituée d'un système de transport de feuilles, d'un cylindre porte-cliché pour appliquer l'agent d'enrobage sur une matière d'impression, d'un rouleau d'application pour appliquer l'agent d'enrobage sur le cylindre porte-cliché ou un cliché d'impression agencé sur celui-ci, d'un système de dosage pour déterminer la quantité de l'agent d'enrobage transmis sur le rouleau d'application, et d'un système pour l'amenée d'un agent d'enrobage à l'unité d'application, des moyens pour détecter la température de l'agent d'enrobage et des moyens pour influencer la température de l'agent d'enrobage étant prévus dans la zone des voies de transport de l'agent d'enrobage,
**caractérisé en ce que**, en fonctionnement d'enrobage, à partir du réservoir (6), de l'agent d'enrobage est amené à un récipient intermédiaire (5) pouvant être équilibré en température, agencé en liaison commutable entre un réservoir (6) pour l'agent d'enrobage, l'unité d'application et un récipient de saletés (7) et est évacué de celui-ci dans l'état équilibré en température au niveau de l'unité d'application, et **en ce que**, pour nettoyer le système en totalité, le récipient intermédiaire (5) est relié au récipient de saletés (7), de sorte que de l'agent de lavage circulant dans le système est guidé à travers le récipient intermédiaire (5).

4. Procédé selon la revendication 3,
**caractérisé en ce que**, dans le cas d'un plus faible besoin en agent d'enrobage, la liaison vers le réservoir (6) est interrompue, et l'agent d'enrobage circule dans le récipient intermédiaire (5).

5. Procédé selon la revendication 3,
**caractérisé en ce que**, lors du nettoyage, de l'agent de lavage est guidé à travers un circuit via le récipient intermédiaire (5), le récipient de saletés (7), et l'unité d'application y compris une pompe d'amenée pour l'agent d'enrobage, l'agent de lavage étant équilibré en température.
